# EUROPÄISCHE PATENTSCHRIFT

(11) **EP 1 282 578 B1**
(45) Veröffentlichungstag und Bekanntmachung des Hinweises auf die Patenterteilung: **23.03.2005**
(21) Anmeldenummer: 01921099.6
(22) Anmeldetag: 25.04.2001
(51) Int. Cl.: B66B 1/46

(54) **VERFAHREN ZUR BEDIENUNG EINES AUFZUGES**
METHOD FOR CONTROLLING AN ELEVATOR
PROCEDE POUR COMMANDER UN ASCENSEUR

(30) Priorität: 01.05.2000 EP 00810367
(43) Veröffentlichungstag der Anmeldung: 12.02.2003
(62) Teilanmeldung aus: 03006968.6
(73) Patentinhaber: INVENTIO AG, CH-6052 Hergiswil (CH)
(72) Erfinder: SCHUSTER, Kilian, CH-6275 Ballwil (CH); FRIEDLI, Paul, CH-5453 Remetschwil (CH)
(74) Vertreter: Gaussmann, Andreas, Dr.
(86) Internationale Anmeldenummer: PCT/CH2001/000261
(87) Internationale Veröffentlichungsnummer: WO 2001/083351

(56) Entgegenhaltungen:
- WO-A-99/43587
- US-A- 5 832 363

## Beschreibung

Die Erfindung betrifft ein Verfahren zur Bedienung eines Aufzuges, wobei ein Benutzer des Aufzuges einen Fahrauftrag mittels einer Mensch-/Maschineschnittstelle dem Aufzug mitteilt, der die gewünschte Fahrt ausführt.

Aus der Patentschrift US 5 832 363 ist ein Kommunikationssystem für eine Transporteinrichtung mit Aufzügen bekannt geworden. Eine der Transporteinrichtung übergeordnete Managementebene verwaltet die Transporteinrichtung anhand bestimmter Betriebsdaten. Falls ein potentieller Benutzer ein Funktelefon auf sich trägt, wird seine Position laufend ermittelt. Bewegt sich der Benutzer auf einen Aufzugseingang zu, wird von der Managementebene eine Aufzugskabine zur gewünschten Haltestelle beordert.

Ein Nachteil der bekannten Einrichtung liegt darin, dass der Benutzer sein Fahrziel auf dem Stockwerk oder in der Aufzugskabine eingeben muss. Bei dichtem Gedränge auf dem Stockwerk oder in der Aufzugskabine wird der Benutzer gestresst und verliert Zeit für die Befehlseingabe, wodurch auch Falscheingaben entstehen können.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und ein Verfahren zu schaffen, mit dem die Bedienung einer Aufzugsanlage benutzerfreundlicher wird.

Die durch die Erfindung erreichten Vorteile sind im wesentlichen darin zu sehen, dass der Benutzer eine ihm vertraute, individuelle Bedieneinheit verwenden kann, die ihm eine ortsungebundene Bedienung der Aufzugsanlage ermöglicht. Ausserdem kann dem Benutzer auf der individuellen Bedieneinheit Information über die Aufzugsanlage, über das Gebäude und über die Nutzung des Gebäudes zur Verfügung gestellt werden. Weiter vorteilhaft ist, dass der Benutzer während der Bedienung und Benutzung der Aufzugsanlage jederzeit erreichbar ist. Der Benutzer kann so bei der Bedienung und/oder auf seinem Weg mit weiterer Information unterstützt werden, wie beispielsweise mit Angaben über Umsteigestockwerke, Änderungen in der Kabinenzuteilung oder mit Angaben und Weisungen betreffend eines Brandfalles. Weiter vorteilhaft ist, dass keine oder nur wenige ortsgebundene Bedieneinheiten notwendig sind, weil jeder Benutzer seine eigene Bedieneinheit auf sich trägt, die auch für andere Kommunikationsdienste verwendbar ist.

Die Bedieneinheit wird temporär zur Bedienung des Aufzuges genutzt, wobei die Bedieneinheit für eine bestimmte Zeit mit Funktionen versehen wird, welche eine Aufzugssteuerung ermöglichen. Dazu werden die notwendigen Programme und Informationen an die Bedieneinheit übermittelt, in dieser ausgeführt und ausgewertet und anschliessend vernichtet. Aufgrund einer Identifikation der Bedieneinheit kann diese von der Aufzugsanlage angesprochen werden und an diese Information übermittelt werden.

Anhand der beiliegenden Figuren wird die vorliegende Erfindung näher erläutert.

Es zeigen:
Fig. 1
   eine mit einer Aufzugsanlage und mit einem Mobilfunknetz verbundene Rechnereinrichtung,
Fig. 2
   ein mit der Rechnereinrichtung verbundenes lokales Mobilfunknetz und
Fig. 3 bis 10
   ein Menü zur Bedienung der Aufzugsanlage und zur Information des Benutzers.

Fig. 1 zeigt die notwendige Hardwareausrüstung zur Bedienung einer mit 1 und 2 bezeichneten Aufzugsanlage bzw. eines Aufzuges mittels eines handelsüblichen Funktelefons 3 als Bedieneinheit für den Aufzug. Das auch als Handy bezeichnete Funktelefon 3 weist ein als Dateneingabeeinheit vorgesehenes Tastenfeld 4 und ein als Datenausgabeeinheit vorgesehenes Anzeigeelement 5 auch Display genannt auf. Das Handy 3 kann drahtlos mit einem Mobilfunknetz 6 kommunizieren, wobei Sprache und/oder Daten übertragbar sind. Zur Übermittlung von Sprache und/oder Daten kann das Mobilfunknetz mit weiteren Handys oder mit einer als Terminal 7 bezeichneten Rechnereinrichtung in Verbindung treten. Das Terminal 7 besteht aus einem als Server 8 bezeichneten Rechnersystem, das Zugriff hat auf einen Speicher 9 mit aufzugsspezifischer und/oder allgemeiner Information. Der Server 8 steht auch mit der Aufzugsanlage 1,2 mittels eines Interfaces 10 in Verbindung. Handy 3, Mobilfunknetz 6 und Terminal 7 bilden eine Mensch/Maschineschnittstellle zwischen dem Benutzer und der Aufzugsanlage 1,2.

Im Speicher 9 ist statische Information zur Aufzugsbedienung beispielsweise in der Form von definierten WML (Wireless Markup Language) Seiten und Scripts gespeichert, auf die der Server 8 Zugriff hat. Im Speicher 9 können auch Programme abgelegt sein, welche situationsbedingte Information erzeugen können. Der Server 8 kann ausserdem dynamische Information und Aufzugsfunktionen via Interface 10 zur Verfügung stellen. Falls das Handy 3 fähig ist, auf dem WAP Standard (Wireless Application Protocol) basierende Information zu interpretieren kann die Information auf das Handy 3 geladen und auf dem Handy 3 verfügbar gemacht werden. Mit dem WAP Standard wird die Information für Handys aufbereitet, indem grafischer Ballast reduziert wird und die Information für kleine Bildschirme optimiert wird. Das Handy 3 muss über einen als Browser bezeichneten Interpreter verfügen, mittels dem die Information geladen und die angebotenen Aufzugsleistungen genutzt und die Information dargestellt werden kann.

Zur Bedienung der Aufzugsanlage wird mit dem Handy 3 das Terminal 7 als Stellvertreter der Aufzugsanlage 1,2 per Adresse aufgerufen. Daraufhin wird die der Adresse zugeordnete Information (WML Seite) dem Handy 3 übermittelt und mittels des Handy Browsers auf dem Display 5 dargestellt. Wird eine Aufzugsfahrt verlangt, so fordert das Handy 3 vom Server 8 entsprechende WML Seiten und allenfalls ergänzende WML Scripts gemäss der im Handy 3 aktiven WML Seite an. Zur Bereitstellung dieser Information bedient sich der Server 8 des Speichers 9, der wie weiter oben dargestellt die WML Information und/oder Programme zur Erzeugung der WML Information beinhaltet. Zudem kann ergänzende, aufzugsspezifische, mittels des Interface 10 greifbare Information eingebunden werden. Die Bedienung der Aufzugsanlage 1,2 erfolgt dann durch Auswahl auf der WML Seite mittels Tastenfeld 4. Als Antwort auf die Auswahl stellt die Aufzugsanlage 1,2 weitere Information, beispielsweise die Aufzugszuteilung bei einer Aufzugsgruppe, die Fahrzeit, etc. via der WML Seite dem Benutzer auf dem Display 5 zur Verfügung.

Die Kommunikation zwischen Handy 3 und Server 8 erfolgt im allgemeinen dahingehend, dass die Information vom Benutzer mittels des Handy Browsers beim Server 8 ausdrücklich angefragt werden muss. Beim WAP Standard kommt neu hinzu, dass der Server 8 Daten an den Browser sendet, ohne dass diese ausdrücklich verlangt werden. Der Browser verlangt beim Server 8 eine WML Initialseite, die üblicherweise alle für eine Aufzugsfahrt notwendigen Eingaben, wie beispielsweise Einsteigestockwerk und Zielstockwerk ermöglicht. Nach der Dateneingabe geht eine Anforderung mit den Daten an den Server 8, der bei der Aufzugssteuerung 2 die gewünschte Fahrt bucht und der von der Aufzugssteuerung 2 die Zuteilung der Aufzugskabine erhält. Der Server 8 stellt diese Information mit allfälliger weiterer Information als WML Inhalt zusammen und sendet diesen an den Handy Browser.

Das Handy 3 kann wie in Fig. 1 gezeigt mit einem Mobilfunknetz 6 kommunizieren. Das Mobilfunknetz 6 kann ein globales bzw. ein öffentlich zugängliches Mobilfunknetz 6 oder wie in Fig. 2 dargestellt ein lokales Mobilfunknetz 6 sein. Globales und lokales Mobilfunknetz 6 können auch parallel betrieben werden. Fig. 2 zeigt ein auf ein Gebäude MAN bezogenes lokales Mobilfunknetz 6. Die drei Stockwerke E1,E2,E3 des Gebäudes MAN sind mit einem Aufzugsschacht 1.1 verbunden, in dem eine Aufzugskabine 1.2 verfahrbar ist. Im einfachsten Fall verfügt das Terminal 7 über ein lokales Netzwerk 6 mit einer Zelle ZE im Eingangsbereich des Gebäudes MAN, mit je einer Zelle Z1,Z2,Z3 im Vorraumbereich der Aufzugszugänge und einer Zelle ZA in der Aufzugskabine 1.2. Jede Zelle ZE,Z1,Z2,Z3,ZA wird von einem beispielsweise auf Bluetooth Technologie basierenden Knoten KE,K1,K2,K3,KA erzeugt. Ein Knoten KE,K1,K2,K3,KA erzeugt eine Zelle und steht in Verbindung mit dem Terminal 7. Zur Erzeugung und für den Empfang eines elektromagnetischen Feldes umfasst der Knoten eine Sender-/Empfängereinheit mit einer Antenneneinheit und einem Umsetzer. Der Wirkbereich des Knotens entspricht der Zelle. Die Bluetooth Technologie umfasst ein Verfahren zur drahtlosen Kommunikation mittels Funkverbindung im GHz Bereich. Dabei wird die Übertragung von Daten und Sprache unterstützt und Methoden zur Bildung von Netzwerken in der Form von Zellen und Zellverbunden bereitgestellt. Durch eine Limitierung der Sendeleistung sind direkte Punkt zu Punkt Verbidungen nur im Nahbereich möglich. Ein Handy mit einem Bluetooth Modul kann mit dem lokalen Mobilfunknetz 6 der Fig. 2 auf dem WAP Standard kommunizieren.

Wird ein Benutzer innerhalb einer örtlich ausgeprägten Zelle ZE,Z1,Z2,Z3,ZA erfasst, so wird der Kommunikationsinhalt zwischen der Bedieneinheit 3 und dem Terminal 7 mit der Ortsinformation der entsprechenden Zelle ergänzt. Damit kann das Terminal 7 jede Benutzeranfrage einem bestimmten örtlichen Bereich zuordnen.

Ortsinformation kann auch durch ein System zur Positionsbestimmung des Benutzers, beispielsweise durch GPS (Global Positioning System) gewonnen werden. Die ermittelte Ortsinformation wird an den Server übermittelt und zum Aufbau und Kontrolle des Ablaufs der Bedienung verwendet. Mit der Ortsinformation kann beispielsweise das Einsteigestockwerk ermittelt werden und/oder die Führung des Benutzers innerhalb des Gebäudes MAN, die Alarmierung des Benutzers bei Fehlverhalten usw. bewerkstelligt werden.

Verbindungen von der Bedieneinheit 3 zu aufzugsfremden Gebäudediensten sind auch möglich, falls im Terminal 7 Schnittstellen zu den entsprechenden Gebäudediensten vorhanden sind und die zugehörigen WML Inhalte im Speicher 9 abgelegt sind. Gebäudedienste der Haustechnik wie beispielsweise Steuerung und Kontrolle von Heizungsanlagen, Lichtanalagen, Türen, Einrichtungen zur Identifikation des Benutzers und Zutritt zum Gebäude, Überwachungsanlagen, hausinternes Telefonnetz, Gebäudeinformationseinrichtung, usw. sind von der Bedieneinheit 3 her erreichbar.

Die Kommunikation zwischen der Bedieneinheit 3 und dem Terminal 7 kann auch benutzerspezifische Information umfassen, beispielsweise Identifikationsdaten des Benutzers oder Daten zur Freigabe von besonderen Funktionen oder Benutzerdaten, die beispielsweise eine Zuordnung der Kosten für die Aufzugsbenutzung ermöglichen.

Die Figuren 3 bis 10 zeigen eine menügeführte Kommunikation des Benutzers mit dem Terminal 7. Beim Betreten des Gebäudes MAN ruft der Benutzer die entsprechende Adresse der Aufzugsanlage oder Gebäudes auf, worauf das Terminal 7 die entsprechende Gebäudeinformation bereitstellt und an das Handy 3 liefert. Die Information wird auf dem Display 5 des Handy 3 in Menüform dem Benutzer zur Verfügung gestellt. Wie in Fig. 3 gezeigt weiss der Benutzer, welche Abteilung er besuchen möchte. Er wählt den Menüpunkt Abteilung. In Fig. 4 wird die Abfrage verfeinert. Der Benutzer möchte die Personalabteilung besuchen und wählt die entsprechende Abteilung CHR. Wie in Fig. 5 gezeigt, kennt das Terminal 7 das Stockwerk der Personalabteilung und die Kontaktperson. Der Besucher möchte die Kontaktperson persönlich treffen und wählt folglich den zweiten Menüpunkt der Fig. 5. Damit sind die notwendigen Parameter für die Aufzugsfahrt bekannt. Fig. 6 zeigt die Zuteilung der Aufzugskabine. Der Benutzer steigt in die Aufzugskabine A ein und fährt zum Stockwerk 6. Wie in Fig. 7 gezeigt wird der Benutzer informiert, in welchem Büro die Kontaktperson der Personalabteilung anzutreffen ist. Mit dem Menü gemäss Fig. 8 kann der Benutzer andere Örtlichkeiten aufsuchen oder das Gebäude verlassen. Falls der Besucher das Gebäude verlassen möchte, wird ihm eine Aufzugskabine zugeteilt. Bis zum Verlassen des Gebäudes ist der Benutzer über seine Adresse erreichbar. Bei Bedarf kann ihm wie in den Fig. 9 und 10 gezeigt weitere Informationen zur Verfügung gestellt werden. Beim Verlassen des Gebäudes wird die vom Terminal 7 zur Verfügung gestellte Information im Handy 3 gelöscht. Das Handy 3 dient dann wieder als individuelles Kommunikationsmittel des Benutzers für Sprache und/oder Daten.

## Patentansprüche

1. Verfahren zur Bedienung eines Aufzuges, wobei ein Benutzer des Aufzuges einen Fahrauftrag mittels einer Mensch/Maschineschnittstelle dem Aufzug mitteilt, der die gewünschte Fahrt ausführt,
**dadurch gekennzeichnet,**
**dass** ein individuelles Kommunikationsmittel (3) des Benutzers als Bedieneinheit (3) für den Aufzug vorgesehen ist, die temporär mit zur Bedienung des Aufzuges notwendigen Programmen und Information versehen wird.

2. Verfahren nach Anspruch 1,
**dadurch gekennzeichnet,**
**dass** eine mit dem Aufzug in Verbindung stehende Rechnereinrichtung (7) Information zur Bedienung des Aufzuges mittels eines Funknetzes (6) auf die Bedieneinheit (3) übermittelt, wobei die Bedieneinheit (3) die Information für den Benutzer verständlich darstellt und Anweisungen des Benutzers an die Rechnereinrichtung (7) übermittelt.

3. Verfahren nach den Ansprüchen 1 oder 2,
**dadurch gekennzeichnet,**
**dass** die Kommunikation zwischen der Bedieneinheit (3) und der Rechnereinrichtung (7) gemäss WAP Standard erfolgt.

4. Verfahren nach Anspruch 3,
**dadurch gekennzeichnet,**
**dass** die Rechnereinrichtung (7) Information zur Bedienung des Aufzuges in Abhängigkeit von Benutzeridentifikationsdaten auf die Bedieneinheit (3) übermittelt.

5. Verfahren nach einem der vorhergehenden Ansprüche,
**dadurch gekennzeichnet,**
**dass** die Rechnereinrichtung (7) mit der Bedienung des Aufzuges in Zusammenhang stehende Gebäudeinformation auf die Bedieneinheit (3) übermittelt.

6. Verfahren nach einem der vorhergehenden Ansprüche,
**dadurch gekennzeichnet,**
**dass** der Standort der Bedieneinheit (3) ermittelt wird und als Ortsinformation zur Bedienung des Aufzuges verwendet wird.

7. Verfahren nach einem der vorhergehenden Ansprüche,
**dadurch gekennzeichnet,**
**dass** die Information der Rechnereinrichtung (7) zur Verrechnung der Fahrkosten verwendbar ist.

8. Verfahren nach einem der vorhergehenden Ansprüche,
**dadurch gekennzeichnet,**
**dass** beim Verlassen des Gebäudes die zur Bedienung des Aufzuges notwendigen Programme und Information der Bedieneinheit (3) gelöscht werden.

## Claims

1. Method of controlling an elevator, wherein a user of the elevator communicates a travel request by means of a man/machine interface to the elevator which executes the desired journey, **characterised in that** an individual communication means (3) of the user is provided as control unit (3) for the elevator, the unit being temporarily provided with programs and information necessary for control of the lift.

2. Method according to claim 1, **characterised in that** computer equipment (7) connected with the elevator communicates information with respect to control of the elevator by means of a radio network (6) to the control unit (3), wherein the control unit (3) represents the information to be comprehensible for the user and communicates instructions of the user to the computer equipment (7).

3. Method according to claim 1 or 2, **characterised in that** the communication between the control unit (3) and the computer equipment (7) takes place in accordance with WAP standard.

4. Method according to claim 3, **characterised in that** the computer equipment (7) communicates information with respect to control of the elevator to the control unit (3) in dependence on user identification data.

5. Method according to one of the preceding claims, **characterised in that** the computer equipment (7) communicates to the control unit (3) building information related to control of the elevator.

6. Method according to one of the preceding claims, **characterised in that** the location of the control unit (3) is determined and used as positional information for control of the elevator.

7. Method according to one of the preceding claims, **characterised in that** the information is usable by the computer equipment (7) for computation of the travel costs.

8. Method according to one of the preceding claims, **characterised in that** on leaving the building the programs and information of the control unit (3) necessary for controlling the elevator are erased.

## Revendications

1. Procédé pour commander un ascenseur, selon lequel un utilisateur de l'ascenseur communique à l'aide d'une interface homme/machine un ordre de trajet à l'ascenseur, qui effectue le trajet voulu,
**caractérisé en ce qu'**il est prévu un moyen de communication individuel (3) de l'utilisateur comme unité de commande (3) pour l'ascenseur qui est pourvue temporairement de programmes et d'informations nécessaires pour commander l'ascenseur.

2. Procédé selon la revendication 1, **caractérisé en ce qu'**un ordinateur (7) communiquant avec l'ascenseur transmet à l'unité de commande (3), à l'aide d'un réseau radio (6), des informations pour commander l'ascenseur, l'unité de commande (3) présentant les informations d'une manière compréhensible pour l'utilisateur et transmettant des instructions de l'utilisateur à l'ordinateur (7).

3. Procédé selon les revendications 1 ou 2, **caractérisé en ce que** la communication entre l'unité de commande (3) et l'ordinateur (7) se fait selon la norme WAP (protocole d'application sans fil).

4. Procédé selon la revendication 3, **caractérisé en ce que** l'ordinateur (7) transmet à l'unité de commande (3) des informations en vue de la commande de l'ascenseur, en fonction de données d'identification d'utilisateur.

5. Procédé selon l'une des revendications précédentes, **caractérisé en ce que** l'ordinateur (7) transmet à l'unité de commande (3) des informations de bâtiment qui sont liées à la commande de l'ascenseur.

6. Procédé selon l'une des revendications précédentes, **caractérisé en ce que** l'emplacement de l'unité de commande (3) est déterminé et est utilisé comme information de position pour la commande de l'ascenseur.

7. Procédé selon l'une des revendications précédentes, **caractérisé en ce que** les informations de l'ordinateur (7) sont utilisables pour la comptabilisation des coûts de transport.

8. Procédé selon l'une des revendications précédentes, **caractérisé en ce que** lorsqu'on quitte le bâtiment, les programmes et informations de l'unité de commande (3) qui sont nécessaires pour commander l'ascenseur sont effacés.
